# EUROPÄISCHE PATENTSCHRIFT

(11) **EP 0 203 377 B1**
(45) Veröffentlichungstag und Bekanntmachung des Hinweises auf die Patenterteilung: **20.12.1989**
(21) Anmeldenummer: 86105663.8
(22) Anmeldetag: 24.04.1986
(51) Int. Cl.: F26B 3/30, F26B 7/00

(54) **Blastunnel zum Trocknen von lackierten Werkstücken**
Blow tunnel for drying lacquered work pieces
Tunnel de soufflage pour sécher des pièces à usiner lacquées

(30) Priorität: 30.04.1985 DE 3515600
(43) Veröffentlichungstag der Anmeldung: 03.12.1986
(73) Patentinhaber: Bayerische Motoren Werke Aktiengesellschaft, 80788 München (DE)
(72) Erfinder: Lauterwasser, Dieter, D-8037 Olching (DE); Kleinteich, Bernd, D-8901 Kissing (DE)
(74) Vertreter: Bücken, Helmut

(56) Entgegenhaltungen:
- EP-A- 0 045 557
- EP-A- 0 094 825
- DE-C- 761 999
- US-A- 4 257 172

## Beschreibung

Die Erfindung bezieht sich auf eine Vorrichtung der im Oberbegriff des ersten Anspruchs angegebenen Art.

Bei lackierten Werkstücken, insbesondere in der Serienfertigung von Kraftfahrzeugkarosserien ist es bekannt, diese nach dem Aufbringen jeder Lackschicht zu trocknen. Bei den bisher verwendeten schnell verdunstenden Lösungsmitteln (Basislacke) wurden die Karosserien durch Blastunnel transportiert. In diesem Blastunnel wurde kalte oder erwärmte Luft auf die vorbeilaufende Karosserie geblasen. Dadurch wurde eine Trocknung des Lackes erzielt.

Aufgrund der verschärften Umweltbestimmungen ist man bestrebt, diese Lösungsmittel ganz oder teilweise durch Wasser zu ersetzen und dementsprechend wasserlösliche Lacke einzusetzen. Der Nachteil derartiger wasserlöslicher Lacke ist jedoch, daß das Wasser relativ langsam verdunstet. Damit entsteht das Problem, daß die heute vorhandenen Blastunnel wesentlich verlängert werden müßten, was aber aus Platzgründen nicht möglich ist. Daneben bestände die Möglichkeit, die Verweilzeit der Karosserien in den Blastunneln zu verlängern. Dadurch werden jedoch die gesamten Taktzeiten der Lackieranlage verändert und es müßten Puffer vorgesehen werden, die ebenfalls wieder Platz benötigen.

Aufgabe der vorliegenden Erfindung ist es, hier Abhilfe zu schaffen und eine Vorrichtung der eingangs genannten Art dahingehend auszubilden, daß auch bei Verwendung von schwerverdunstbaren Lösungsmitteln eine ausreichende Trocknung der lackierten Gegenstände bei geringem Raum- und Zeitbedarf durchgeführt werden kann.

Diese Aufgabe wird erfindungsgemäß durch die Merkmale des ersten Anspruchs gelöst. Durch die erfindungsgemäße Anordnung wird ein Blastunnel geschaffen, bei dem in der ersten Zone durch die Strahler sichergestellt ist, daß eine ausreichende Abdunstung des Lösungsmittels erzielt wird und durch die einströmende Luft, daß der Lösungsmittelabtransport gewährleistet ist. In der sich anschließenden zweiten Zone erfolgt eine Rückkühlung der Karosserieoberfläche der Temperaturwerte, die eine Weiterbehandlung der Karosserie durch zusätzliche Lackiervorgänge ohne Qualitätseinbuße ermöglichen. Aufgrund der wechselseitig versetzten Verwendung der Strahler mit den Blasdüsen wird ein Blastunnel geschaffen, der auch schwerverdunstbare Lösungsmittel innerhalb kürzester Zeiten aus dem Lackfilm entfernt, so daß gerade bei Großserienfertigung weder die Taktzeiten noch der Raumbedarf beim Lackieren gegenüber dem bisherigen Verfahren wesentlich verändert werden muß. Auch wird dadurch eine gleichmäßige Erwärmung der gesamten Karosserie und damit eine Vergleichmäßigung beim Abdunsten erzielt.

Bei der Angabe der erfindungsgemäßen zwei Zonen sind nur solche Zonen gezählt, die zur Trocknung des Werkstücks unmittelbar beitragen. Andere, aus anlagetechnischen Gründen evtl. noch vorhandene Ein- und/oder Auslaufzonen sind hierbei nicht mitgezählt.

Aus der US-A-4 257 172 ist eine Trocknungsanlage zum Trocknen von Werkstücken, die mit lösungsmittelbehafteten Lacken behandelt sind, bekannt. Zwar werden auch hier Blasdüsen und Infrarotheizer verwendet, jedoch in einer anderen Reihenfolge. So werden die zu trocknenden Produkte zuerst in Durchlaufrichtung betrachtet unter die Belüftungsdüsen geführt (erste Zone) und erst dann zu der zweiten Zone des Trocknungstunnels transportiert, in der zusätzlich auch Infrarotheizer angeordnet sind. Hierbei sind die Infrarotheizer in dieser zweiten Zone in Reihe hintereinander angeordnet und zwischen den einzelnen Reihen der Blasdüsen. Damit soll erreicht werden, daß die brennbaren Gase, die beim Trocknen von lösungsmittelbehafteten Lacken entstehen, sicher von den Infrarotheizern entfernt gehalten werden.

Im Gegensatz hierzu wird erfindungsgemäß jedoch die erste und zweite Zone anders bestückt und darüber hinaus sind die Infrarotheizer und die Blasdüsen in der ersten Zone abwechselnd angeordnet. Nur aufgrund dieser Anordnung kann die eingangs gestellte Aufgabe zufriedenstellend gelöst werden.

Als besonders geeignete Strahler haben sich Infrarotstrahler erwiesen. Es ist zwar bekannt, Infrarottrocknung zur beschleunigten Filmbildung bei lackierten Werkstücken zu verwenden. Jedoch ist deren Einsatz in Großserienanlagen bisher nicht für möglich gehalten worden, da man durch die Strahler eine zu starke Aufheizung der lackierten Werkstücke befürchtete und deshalb mit einem erhöhten Raumbedarf und/oder Zeitbedarf für die notwendige Abkühlung vor den nächsten Bearbeitungsgängen rechnete.

Durch Ausbildung des Blastunnels nach den Ansprüchen 3 bis 5 wird eine einfache Temperaturregulierung und Anpassung an unterschiedliche Werkstücke erzielt. Hierbei wird der Regelaufwand auf ein Minimum beschränkt, ohne daß die Leistungsfähigkeit des Blastunnels darunter leidet.

Im folgenden wird die Erfindung anhand eines bevorzugten Ausführungsbeispiels näher erläutert. In der einzigen Abbildung ist schematisch ein erfindungsgemäß aufgebauter Blastunnel in Perspektive dargestellt.

Der Blastunnel 1 besteht aus einer ersten Zone 2 und einer zweiten Zone 3. Diese beiden Zonen 2, 3 stellen die Kernzonen des Blastunnels dar. Selbstverständlich kann in Durchlaufrichtung vor der Zone 2 noch ein an sich bekannter Einlaufbereich vorgesehen werden sowie ein sich an der Zone 3 anschließender Auslaufbereich.

Zum Transport der Werkstücke, insbesondere der Kraftfahrzeugkarosserien, ist am Boden des Blastunnels 1 eine Fördereinrichtung 4 vorgesehen. Derartige Fördervorrichtungen sind allgemein bekannt und werden deshalb - da sie nicht unter den Gegenstand der Erfindung fallen - nicht näher beschrieben.

Der Blastunnel 1 hat bevorzugt einen achteckigen Querschnitt, um sicherzustellen, daß sämtliche lackierten Flächen der Kraftfahrzeugkarosserien gleichmäßig und ausreichend schnell getrocknet werden können.

Zur Trocknung sind in der Zone 2 wechselweise versetzt in den gegenüberliegenden Wandbereichen sowie im Deckenbereich Infrarotstrahler 5 und Blasdüsen 6 angeordnet. Die Blasdüsen 6 sind an ein an sich bekanntes, nicht dargestelltes Zuluftfördersystem angeschlossen. Die aus den Blasdüsen austretende Luft kann - je nach Erfordernissen - temperiert sein. Bevorzugt werden Temperaturbereiche zwischen 23°C und 70°C. Die Infrarotstrahler 5 sind regelbar und geben deshalb eine variable Leistung ab.

Je nach Erfordernissen kann es sinnvoll sein, die Zone 2 in zwei gleich aufgebaute Abschnitte zu unterteilen und die Blasdüsen der beiden Abschnitte an getrennte Luftfördersysteme anzuschließen, um so in der Zone 2 unterschiedliche Blaslufttemperaturen sowie -mengen und unterschiedliche Luftfeuchtigkeiten zu verwirklichen.

Nahtlos an der Zone 2 schließt sich die Zone 3 an. Diese besteht nur aus einer Vielzahl von Blasdüsen 6. Diese Zone 3 dient zur Kühlung der aufgeheizten Kraftfahrzeugkarosserie. Dies ist deshalb notwendig, um in dem nachfolgenden Bearbeitungsgang, z. B. beim Auftragen eines Klarlackes, eine günstige, niedrige Blechtemperatur zu erhalten. Die dort vorgesehenen Blasdüsen 6 sind deshalb an ein weiteres Luftführungssystem angeschlossen, um die notwendige kalte Luft zu erhalten. Bevorzugt werden Lufttemperaturen von zirka 10°C bis 23°C.

Es hat sich als vorteilhaft herausgestellt, beide Zonen 2 und 3 gleich lang auszuführen.

## Patentansprüche

1. Blastunnel zum Trocknen von lackierten Werkstücken, insbesondere Kraftfahrzeugkarosserien, bestehend aus einer Fördereinrichtung zum Transportieren der Werkstücke durch den Blastunnel sowie einer Vielzahl von an den Tunnelwänden und/oder -decken angeordneten Strahlern und Blasdüsen, die an ein Luftfördersystem angeschlossen sind und Luft auf die zu trocknenden Werkstücke blasen, wobei der Blastunnel in zwei Zonen aufgeteilt ist, dadurch gekennzeichnet, daß in der in Durchlaufrichtung der Werkstücke betrachteten ersten Zone Strahler (5) und Blasdüsen (6) wechselseitig versetzt angeordnet sind und in der sich daran anschließenden zweiten Zone (3) nur Blasdüsen (6) angeordnet sind.

2. Blastunnel nach Anspruch 1, dadurch gekennzeichnet, daß als Strahler (5) Infrarotstahlervorgesehen sind.

3. Blastunnel nach einem der vorangegangenen Ansprüche, dadurch gekennzeichnet, daß die Temperatur der Blasluft einstellbar ist.

4. Blastunnel nach einem der vorangegangenen Ansprüche, dadurch gekennzeichnet, daß die Strahler (5) eine variable einstellbare Wärmeleistung abgeben

5. Blastunnel nach einem der vorangegangenen Ansprüche, dadurch gekennzeichnet, daß die Blasdüsenn (6) zu Gruppen zusammengefaßt sind, die jeweils getrennt an Luftfördersysteme angeschlossen sind.

## Claims

1. A blow tunnel for drying lacquered workpieces, especially motor vehicle bodies, composed of a conveyor device for transporting the workpieces through the blow tunnel and of a plurality of radiation elements and blow nozzles which are arranged on the tunnel walls and/or ceilings, are connected to an air conveying system and blow air on to the workpieces to be dried, the blow tunnel being divided into two zones, characterized in that, in the first zone, considered in the direction of passage of the workpieces, radiation elements (5) and blow nozzles (6) are arranged in alternatively staggered manner and, in the adjoining second zone (3), only blow nozzles (6) are arranged.

2. A blow tunnel according to Claim 1, characterized in that infra-red radiation elements are provided as radiation elements (5).

3. A blow tunnel according to one of the preceding Claims, characterized in that the temperature of the blown air is adjustable.

4. A blow tunnel according to any one of the preceding Claims, characterized in that the radiation elements (5) deliver a variable, adjustable heat output.

5. A blow tunnel according to any one of the preceding Claims, characterized in that the blow nozzles (6) are assembled into groups which are each separately connected to air conveying systems.

## Revendications

1. Tunnel de soufflage pour le séchage de pièces laquées, notamment de carrosseries automobiles, constitué par un dispositif de transport pour le transport des pièces à travers le tunnel de soufflage ainsi que par une multitude de radiateurs (et/ou de buses soufflantes disposées sur les parois et/ou le plafond du tunnel, qui sont reliés à un système de refoulement d'air et soufflant de l'air sur les pièces à sécher, le tunnel de soufflage étant par ailleurs divisé en deux zones, caractérisé en ce que dans la première zone, considérée dans le sens du passage des pièces, des radiateurs (5) et des buses soufflantes (6) sont disposés alternés et décalés et en ce que seules des buses soufflantes (6) sont disposées dans la deuxième zone (3) qui s'y raccorde.

2. Tunnel de soufflage selon la revendication 1, caractérisé en ce que des radiateurs à infrarouges sont prévus comme radiateurs (5).

3. Tunnel de soufflage selon l'une des revendications qui précèdent, caractérisé en ce que la température de l'air de soufflage est réglable.

4. Tunnel de soufflage selon l'une des revendications qui précèdent, caractérisé en ce que les radiateurs (5) émettent une puissance calorifique variable et réglable.

5. Tunnel de soufflage selon l'une des revendications qui précèdent, caractérisé en ce que les buses de soufflage sont réunies en groupes qui sont reliés séparément au système de refoulement d'air.
